# EUROPÄISCHE PATENTSCHRIFT

(11) **EP 4 063 597 B1**
(45) Veröffentlichungstag und Bekanntmachung des Hinweises auf die Patenterteilung: **15.11.2023**
(21) Anmeldenummer: 22161392.0
(22) Anmeldetag: 10.03.2022
(51) Int. Cl.: E05B 65/00, E05B 63/22, F25D 23/02

(54) **SCHLIESSMECHANISMUS FÜR EINE KÜHLRAUMTÜR**
LOCKING MECHANISM FOR A COOLING CHAMBER DOOR
MÉCANISME DE FERMETURE POUR UNE PORTE DE CHAMBRE FROIDE

(30) Priorität: 24.03.2021 DE 102021107339
(43) Veröffentlichungstag der Anmeldung: 28.09.2022
(73) Patentinhaber: Steinbach & Vollmann GmbH, 42579 Heiligenhaus (DE)
(72) Erfinder: Kupka, Andreas, 72459 Albstadt (DE)
(74) Vertreter: Ostriga Sonnet Wirths & Vorwerk

(56) Entgegenhaltungen:
- DE-U1-202004 016 708
- US-A1- 2015 007 620
- US-A1- 2015 145 266

## Beschreibung

Die Erfindung betrifft eine Schließvorrichtung einer Kühlraumtür
- mit einer Falle
- mit einem Schließblech, in welches die Falle eingreift,
- einem Ausrückteil, mittels dessen die Falle aus dem Schließblech ausrückbar ist,
- mit einer Betätigungshandhabe, mittels derer das Ausrückteil ansteuerbar ist und die gleichfalls als Türgriff dient,
- mit einem Halteblock, in welchem die Betätigungshandhabe beweglich gelagert ist und die zur Anordnung der Betätigungshandhabe an einer Kühlraumtür dient, und
- mit einem Schließzylinder, der die Betätigungshandhabe arretiert, wobei
- der Halteblock einen Tubus trägt und die Betätigungshandhabe ebenfalls mit einem Tubus versehen ist, wobei beide Tuben teleskopähnlich ineinandergreifen,
- die ineinandergreifenden Tuben ein Führungslager bilden, welches die Linearbewegung der Betätigungshandhabe stabilisiert,
- eine Druckhandhabe mit dem Ausrückelement bewegungsgekoppelt ist, wobei die Druckhandhabe alternativ zur Betätigungshandhabe auf das Ausrückelement wirkt, wobei die Druckhandhabe lediglich linearbeweglich ist,
- die Betätigungshandhabe eine Zugstange aufweist, die mit dem Ausrückelement bewegungsgekoppelt ist und dass die Druckhandhabe in Achsverlängerung der Zugstange angeordnet ist, wobei die Achse der Linearbewegung von Betätigungshandhabe, Zugstange und Druckhandhabe zusammenfällt,
- die Betätigungshandhabe (13) ausschließlich linearbeweglich im Halteblock (17) gelagert ist und dass die Betätigungshandhabe (13) den Schließzylinder (29) trägt,
- die Bewegungskopplung zwischen Zugstange (23) und Ausrückelement (39) bei einer Betätigung der Druckhandhabe (18) aufgehoben ist.

Kühlräume sind mit einer Öffnung in der Kühlraumwand versehen, die durch eine Tür verschließbar ist. Diese Türen schwenken aus Sicherheitsgründen nach außen auf. Der Schließmechanismus solcher Türen besteht aus einer Falle, die in ein Schließblech eingreift beziehungsweise das Schließblech hintergreift, wobei der auf der Türaußenseite angeordnete Türgriff die im Schließblech sitzende Falle entriegelnd löst, um die Tür zu öffnen. Mittels eines Schlosses lässt sich die Betätigungsbewegung des Türgriffs zum Lösen der Falle aus dem Schließblech blockieren, sodass ein Öffnen der Tür verhindert wird.

Auf der Türinnenseite fehlt es in der Regel an einem Türgriff im klassischen Sinne, mit welchem die Tür von innen zugezogen werden kann. Stattdessen ist auf der Türinnenseite eine Notentriegelungsvorrichtung vorhanden, mit welcher bei geschlossener Tür von der Türinnenseite her die Falle vom Schließblech entriegelnd lösbar ist. Hierbei handelt es sich ausnahmslos um auf Druck in Richtung Türaußenseite reagierende Entriegelungsgriffe, bei denen die Druckbetätigung zum Lösen der Falle vom Schließblech gleichzeitig die Türöffnungsbewegung induziert.

Aus dem gattungsfremden Stand der Technik für Zimmertüren sind Stoßgriffe bekannt. Genannt seien hier US 2015/007620 A1 und US 2015/0145266 A1. Dabei sind die Griffteile über eine Stange miteinander bewegungsgekoppelt. Die Stange rückt über mechanische Zusatzbauteile eine Falle aus einem Schließblech aus. Dabei ist die Mechanik zum Ausrücken der Falle wie die Falle selbst innerhalb des Türblattes gelagert. Das Schließblech befindet sich auf einem türblattweisenden Rahmenteil.

Aus der EP 0 237 421 B1 ist eine Schließvorrichtung für eine Kühlraumtür bekannt, welcher auf der Innenseite einen Druckknopf zur Entriegelung aufweist und an dessen Türaußenseite ein zum Lösen der Falle vom Schließblech angeordneter Schwenkgriff vorgesehen ist. Falle und Schließblech befinden sich hier außen.

Aus DE 20 2004 016 708 U1 ist eine Lösung bekannt, bei welcher Falle und Schließblech türinnenseitig im Kühlraum befindlich sind.

Es wird als wesentlicher Nachteil angesehen, dass die Schwenkbewegung des Türgriffs zum Lösen der Verriegelung von außen der Schwenkbewegung der Kühlraumtür selbst entgegengerichtet ist. Die um eine türbandseitige Schwenkachse schwenkbare Kühlraumtür erfordert zum Entriegeln von Türfalle und Schließblech eine entgegengesetzte, vom Türband wegschwenkende Öffnungsbewegung.

Diese zur Türöffnungsrichtung gegensinnige Entriegelbewegung wird als unergonomisch empfunden. Es ist deshalb Aufgabe der Erfindung, einen ergonomisch günstigen und vereinfachten Schließmechanismus für eine Kühlraumtür zu schaffen.

Gelöst wird die Aufgabe der Erfindung von einem Schließmechanismus mit den Merkmalen des Anspruchs 1, insbesondere mit dessen kennzeichnenden Merkmalen, wonach
- die Betätigungshandhabe in Form des außenliegenden Türgriffs ausschließlich linearbeweglich im Halteblock gelagert ist und dass die Betätigungshandhabe den Schließzylinder trägt
- die Bewegungskopplung zwischen Zugstange und Ausrückelement bei einer Betätigung der Druckhandhabe aufgehoben ist.

Der wesentliche Vorteil der Erfindung liegt darin, dass die Betätigungshandhabe - also bei einem bevorzugten Ausführungsbeispiel der außenseitige Türgriff - nun nicht mehr entgegen der Türöffnungsbewegung geschwenkt wird. Stattdessen wird die Falle ausschließlich durch eine Linearbewegung der Betätigungshandhabe, insbesondere durch eine lineare Zugbewegung vom Schließblech gelöst. Diese Zugbewegung entspricht der Ergonomie des Türöffnens, da eine die Tür öffnende Person in aller Regel einen orthogonal zum Türblatt gerichteten Kraftvektor zum Öffnen einer Tür erzeugt und der hierdurch entstehende Schwung die Tür dann entlang ihrer Schwenkachse öffnen lässt. Die aus Ergonomiesicht widersinnige Bewegung der Betätigungshandhabe entgegen der Türöffnungsrichtung unterbleibt.

Das Sperren der Türöffnung lässt sich besonderes einfach realisieren, indem der halteblockseitige Tubus eine Schließausnehmung für den Schließbart des Schließzylinders aufweist, in welche der Schließbart die Linearbewegung der Betätigungshandhabe blockierend einzugreifen in der Lage ist.

Bei der Erfindung ist vorgesehen, dass die Betätigungshandhabe eine Zugstange aufweist, die mit dem Ausrückelement bewegungsgekoppelt ist und dass die Druckhandhabe in Achsverlängerung der Zugstange angeordnet ist, wobei die Achse der Linearbewegung von Betätigungshandhabe, Zugstange und Druckhandhabe zusammenfällt.

Diese Konstruktion vereinfacht den Schließmechanismus wesentlich. Dafür ist insbesondere vorgesehen, dass die Bewegungskopplung zwischen Zugstange und Ausrückelement bei einer Betätigung der Druckhandhabe aufgehoben ist, insbesondere indem das Ausrückelement in Richtung der Betätigungshandhabe relativbeweglich auf der Zugstange gelagert ist.

Besonders bevorzugt ist es, wenn das Ausrückelement ein Bestandteil der Druckhandhabe ist.

Die Erfindung betrifft auch eine Kühlraumtür mit einer Schließvorrichtung, wobei die Betätigungshandhabe auf einer in Türöffnungsrichtung vorn liegenden Türaußenseite angeordnet ist und die Druckhandhabe auf einer Türinnenseite angeordnet ist, wobei die Zugstange das Türblatt durchsetzt.

Dabei sieht die Erfindung in der Regel vor, dass die Falle und das Schließblech türinnenseitig angeordnet sind.

Ein besseres Verständnis der Erfindung sowie weitere Vorteile ergeben sich aus der nachfolgenden Beschreibung eines Ausführungsbeispiels. Es zeigen:
- Fig. 1:: die erfindungsgemäße Schließvorrichtung in Ansicht auf die Betätigungshandhabe als Teil einer Kühlraumtür,
- Fig. 2:: eine Schnittdarstellung der Schließvorrichtung nach Fig. 1 entsprechend der Schnittlinie B-B,
- Fig. 3:: eine Schnittdarstellung der Schließvorrichtung nach Fig. 1 entsprechend der Schnittlinie C-C,
- Fig. 4:: eine vereinfachte Explosionsdarstellung der Schließvorrichtung nach Fig. 1.

In den Figuren ist eine erfindungsgemäße Schließvorrichtung insgesamt mit der Bezugsziffer 10 versehen.

Die Schließvorrichtung 10 ist in Fig. 4 zunächst in Form einer schematisch gehaltenen Explosionsdarstellung als Teil eines Türblattes 11 gezeigt, von welchem lediglich ein Ausschnitt dargestellt ist. Fig. 4 zeigt darüber hinaus einen Teilabschnitt eines Türrahmens.

Auf der Türaußenseite ist zunächst die Betätigungshandhabe 13 der Schließvorrichtung 10 in Form eines Türgriffs gezeigt, an deren dem Türblatt 11 zugewandten Seite ein Außentubus 14 angeordnet ist. Eine Deckrosette 15 überfängt den auf der Außenseite A des Türblatts 11 befindlichen Befestigungskragen 16 eines Halteblocks 17, der jedoch in Fig. 4 nicht sichtbar ist.

Auf der Türinnenseite I ist die Druckhandhabe 18 angeordnet, die das innenseitige Notentriegelungssystem bildet. Sie umfasst zunächst einen auf der Türinnenseite I befestigten Haltetopf 19, in welchem der Drucktaster 20 linear verschieblich gelagert ist. Der Haltetopf 19 nimmt darüber hinaus die Falle 21 auf, welche mit einem Schließblech 22 kooperiert, das am Türrahmen 12 befestigt ist. Eine Zugstange 23 koppelt den Türgriff 13 mit der im Haltegriff 19 angeordneten Riegelmechanik.

Fig. 2 zeigt nunmehr die Schließvorrichtung 10 gemäß Schnittlinie B-B in Fig. 1.

Auf der Türaußenseite A ist zunächst der Halteblock 17 mittels in seinen Befestigungskragen 16 eingreifenden Schrauben 24 festgelegt, wobei die Deckrosette 15 eine optisch ansprechende Abdeckung des Befestigungskragens 16 bildet.

Der Halteblock 17 verfügt über einen Innentubus 25, in welchem zunächst das außenliegende Ende der Zugstange 23 gelagert ist.

Die Zugstange 23 trägt an ihrem außenliegenden Ende einen Koppelsteg 26, welcher am Türgriff 13 schraubbefestigt ist. Hierzu dienen die in Fig. 3 dargestellten Schraubbolzen 27, die im vorliegenden Ausführungsbeispiel in die Deckkappe 28 eingreifen. Eine hiervon abweichende bewegungsgekoppelte Verbindung zwischen dem Koppelsteg 26 bzw. der Zugstange 23 und dem Türgriff 13 ist jedoch alternativ möglich.

Der vom Halteblock 17 getragene, in Richtung Türgriff 13 weisende Innentubus 25 wird vom Außentubus 14 des Türgriffs 13 aufgenommen. Die Tuben 14, 25 sind teleskopartig zusammengesetzt, sodass der Innentubus 25 als Gleitlager für eine Linearbewegung des Außentubus 14 und somit des Türgriffs 13 dient.

Die Deckkappe 28 des Türgriffs 13 trägt einen Schließzylinder 29, der mit seinem, den Schließbart 30 tragenden Ende in den Innentubus 25 hineinragt. Der Schließbart 30 ist zu Schließausnehmungen 31 des Innentubus 25 ausgerichtet, sodass der Schließbart 30 bei verriegeltem Schließzylinder 29 in die Schließausnehmungen 31 eingreift und so die Relativbeweglichkeit von Türgriff 13 zum Halteblock 17 aufhebt, also die lineare Zugbewegung des Türgriffs 13 relativ zum Halteblock 17 blockiert.

Fig. 2 zeigt auf der Türinnenseite I die insgesamt mit der Bezugsziffer 18 versehene Druckhandhabe, welche die kühlrauminnenseitige Notentriegelung 18 darstellt.

Der Haltetopf 19 der Druckhandhabe 18 ist ebenfalls mit Schrauben 24 am Türblatt 11 festgelegt und bildet einen Korb 32 aus, welcher eine zentrale Führungshülse 33 ausbildet, in der die Zugstange 23 linear beweglich gleitgelagert ist. Der Korb 32 nimmt darüber hinaus einen Gleitbecher 34 auf. Eine Schraubenfeder 35 ist zwischen dem Korbboden 36 des Korbes 32 und dem Becherboden 37 des Gleitbechers 34 angeordnet und von der Zugstange 23 durchsetzt. Der Gleitbecher 34 wird von Halteschrauben 38 am Herausrutschen aus dem Korb 32 gehindert, ist im Übrigen jedoch in Richtung Türaußenseite A unter Aufbau einer Federspannung der Schraubenfeder 35 innerhalb des Korbes 32 verlagerbar.

Der Drucktaster 20 sitzt im Haltetopf 19 linear beweglich ein und trägt an seinem innenliegenden Ende ein Ausrückteil 39, welches auf die Falle 21 wirkt. Das Ausrückteil 39 sitzt mit seinem türinnenseitigen Ende auf der Außenseite des Becherbodens 37 auf und nimmt das türinnenseitige Ende der Zugstange 23 auf. Eine Koppelschraube 40 befestigt den Drucktaster 20 an der Zugstange 23. Schließlich bildet der Drucktaster 20 einen Bewegungsraum 42 für die Zugstange 23 und die mit ihr bewegungsverbundene Koppelschraube 40 aus, welcher von einer Verschlusskappe 41 optisch ansprechend abgedeckt ist.

Fig. 3, auf die oben schon kurz verwiesen wurde, zeigt nunmehr eine Schnittdarstellung gemäß Schnittlinie C-C in Fig. 1. Die veränderte Schnittebene lässt die folgenden Details deutlich werden, die aus Fig. 2 nicht hervorgehen. So ist zunächst auf die Betätigungshandhabe/den Türgriff 13 zu verweisen, dessen Außentubus 14 einen Aufnahmeschlitz 43 ausbildet, in welchem der Innentubus 25 des Halteblocks 17 einsitzt, was die teleskopartige Führung des Türgriffs 13 auf dem Halteblock 17 wesentlich verbessert.

Zu sehen ist darüber hinaus, wie die Falle 21 das am Türrahmen 12 befestigte Schließblech 22 hintergreift und so eine Öffnung der Tür nach außen A verhindert. Das Ausrückteil 39, welches in der bevorzugten Ausführungsform einstückig stoffschlüssiger Bestandteil des Drucktasters 20 ist, bildet eine Schrägfläche 44 aus, die einer Gegenschräge 45 der Falle 21 gegenüberliegt und mit dieser eine Schrägflächenpaarung bildet. Die Falle 21 ist im Haltetopf 19 parallel zur Türinnenseite relativbeweglich gelagert und von einem Fallenfederelement 46, hier in Form einer Schraubenfeder, in Schließstellung druckbelastet.

Anhand der Figuren 2 und 3 kann nunmehr die Funktion der Schließvorrichtung 10 erläutert werden.

Bei einem Öffnen der Kühlraumtür 11 von der Türaußenseite A aus wird am Türgriff 13 gezogen, was zu einer Verlagerung des Türgriffes 13 weiter nach außen führt. Die hierdurch hervorgerufene, rein lineare und durch die Tuben 14, 25 geführte Bewegung führt zu einer gleichartigen Verlagerung der mit dem Türgriff 13 bewegungsgekoppelten Zugstange 23, ebenfalls nach außen.

Da die Zugstange 23 mit ihrem innenseitigen Ende mit dem Drucktaster 20 zugbewegungsgekoppelt verbunden ist, wird auch dieser in Richtung Türaußenseite A verlagert. Auch dieser vollzieht eine rein lineare Bewegung. Hierbei drängt die Schrägfläche 44 die Gegenschräge 45 der Falle 21 aus der Bewegungsbahn des Ausrückteils 39, was eine rückziehende, also öffnende bzw. lösenden Bewegung der Falle 21 zur Folge hat und deren Eingriff in das Schließblech 22 löst. Nachdem die Falle 21 ausgerückt, also vom Schließblech 22 gelöst ist, führt ein weiterer Zug am Türgriff 13 zur Öffnung der Tür 11.

Es besteht also bei der Nutzung des Türgriffs 13 eine Bewegungskopplung zwischen dem innenliegenden und das Ausrückteil 39 tragenden Drucktaster 20 und dem außenliegenden Türgriff 13, hervorgerufen durch deren Verbindung mittels der Zugstange 23.

Es ist nunmehr leicht verständlich, dass ein Verschließen der Kühlraumtür 11 durch Drehen des Schließzylinders 29 in seine Schließstellung und somit eine starre Kopplung der Tuben 14 und 25 durch den in die Schließausnehmungen 31 eingreifenden Schließbart 30 eine Betätigung des Ausrückteils 39 verhindert und somit die Öffnung der Kühlraumtür 11 unterbindet.

Die Kühlraumtür 11 lässt sich durch die Druckhandhabe 18 bzw. die sogenannte Notentriegelung 18 jedoch jederzeit von innen öffnen. Eine Verlagerung des Drucktasters 20 durch verschieben desselben in Richtung Türaußenseite A führt offensichtlich zu einem Ausrücken der Gegenschrägfläche 45 aus der Bewegungsbahn des Drucktasters 20 durch die Schrägfläche 44 des Ausrückteils 39. Hierdurch wird die Falle 21 zurückgezogen und vom Schließblech 22 gelöst, was ein Öffnen der Tür ermöglicht. Die Bewegungskopplung zwischen dem Drucktaster 20 und der Zugstange 23 ist in diesem Anwendungsfall jedoch aufgehoben. Das innenliegende Ende des Ausrückteils 39 wirkt lediglich auf den Becherboden 37 des Gleitbechers 34, welcher in den Korb 32 hineingeschoben wird, wobei sich eine dieser Bewegung nach außen A entgegen gerichtete Federspannung in der Schraubenfeder 35 aufbaut.

Die Zugstange 23, welche gleitbeweglich in dem Ausrückteil 39 gelagert ist, erfährt jedoch keinen Bewegungsimpuls zur Türaußenseite A hin, da sie gemeinsam mit der Koppelschraube 40 in den Bewegungsraum 42 des Drucktasters 20 hinein verlagert wird.

Folglich kann die Tür 11 von der Innenseite her auch dann geöffnet werden, wenn aufgrund des in Schließstellung befindlichen Schließzylinders 29 eine Verlagerung des Türgriffs 13 und der mit diesem starr gekoppelten Zugstange 23 unterbunden ist.

Die zwischen dem Korbboden 36 und dem Becherboden 37 angeordnete Schraubenfeder 35 wir bei einer Nutzung des Türgriffs 13 oder des Drucktasters 20 unter Aufbau von Rückstellkräften gestaucht und bewegt sowohl den Türgriff 13 als auch den Drucktaster 20 nach der jeweiligen Betätigung zurück in die Ausgangsstellung.

Die Figuren 2 und 3 zeigen, dass der Türgriff 13, die Zugstange 23 sowie auch der Drucktaster 20 eine gemeinsame nicht näher bezeichnete Bewegungsachse aufweisen und ausschließlich linear zwischen der Türinnenseite I und der Türaußenseite A bewegt werden. Nachteilige Schwenkbewegungen, wie sie aus dem Stand der Technik bekannt und ergonomisch ungünstig entgegen der Türöffnungsbewegung auszuführen sind, unterbleiben.

Die koaxiale Lage des Türgriffs 13 und der Druckhandhabe 18 mit ihrem Drucktaster 20 erlaubt eine schließblechnahe Anordnung der Notentriegelung 18 und vermindert so die für eine Türöffnung erforderlichen Kräfte. Dies ist insbesondere bei einer von innen erforderlichen Notöffnung der Tür 11 von erheblichem Vorteil.

Die Integration des Ausrückteils 39 in die Notentriegelung 18, insbesondere dessen Integration in den Drucktaster 20, führt zu einer Bauteilreduzierung und damit zu einer einfach aufgebauten, wenig fehleranfälligen Schließvorrichtung 10.

### Bezugszeichenliste

- 10: Schließvorrichtung
- 11: Türblatt
- 12: Türrahmen
- 13: Betätigungshandhabe / Türgriff
- 14: Außentubus
- 15: Deckrosette
- 16: Befestigungskragen
- 17: Halteblock
- 18: Druckhandhabe / Notentriegelung
- 19: Haltetopf
- 20: Drucktaster
- 21: Falle
- 22: Schließblech
- 23: Zugstange
- 24: Schraube
- 25: Innentubus
- 26: Koppelsteg
- 27: Schraubbolzen
- 28: Deckkappe
- 29: Schließzylinder
- 30: Schließbart
- 31: Schließausnehmung
- 32: Korb
- 33: Führungshülse
- 34: Gleitbecher
- 35: Schraubenfeder
- 36: Korbboden
- 37: Becherboden
- 38: Halteschrauben
- 39: Ausrückteil
- 40: Koppelschraube
- 41: Verschlusskappe
- 42: Bewegungsraum
- 43: Aufnahmeschlitz
- 44: Schrägfläche
- 45: Gegenschräge
- 46: Fallenfederelement

- A: Türaußenseite
- B: Türinnenseite

## Patentansprüche

1. Schließvorrichtung (10) einer Kühlraumtür (11)
- mit einer Falle (21),
- mit einem Schließblech (22), in welches die Falle (21) eingreift,
- einem Ausrückteil (39), mittels dessen die Falle (21) aus dem Schließblech (22) ausrückbar ist,
- mit einer Betätigungshandhabe (13), mittels derer das Ausrückteil (39) ansteuerbar ist und die gleichfalls als Türgriff (13) dient,
- mit einem Halteblock (17), in welchem die Betätigungshandhabe (13) beweglich gelagert ist und die zur Anordnung der Betätigungshandhabe (13) an einer Kühlraumtür (11) dient,
- mit einem Schließzylinder (29), der die Betätigungshandhabe (13) arretiert, wobei
- - der Halteblock (17) einen Tubus trägt und die Betätigungshandhabe (13) ebenfalls mit einem Tubus versehen ist, wobei beide Tuben (14, 25) teleskopähnlich ineinandergreifen,
- die ineinandergreifenden Tuben (14, 25) ein Führungslager bilden, welches die Linearbewegung der Betätigungshandhabe (13) stabilisiert,
- die Betätigungshandhabe (13) ausschließlich linearbeweglich im Halteblock (17) gelagert ist und dass die Betätigungshandhabe (13) den Schließzylinder (29) trägt,
- eine Druckhandhabe (18) mit dem Ausrückteil (39) bewegungsgekoppelt ist, wobei die Druckhandhabe (18) alternativ zur Betätigungshandhabe (13) auf das Ausrückteil (39) wirkt, wobei die Druckhandhabe (18) lediglich linearbeweglich ist,
**dadurch gekennzeichnet dass**
- die Betätigungshandhabe (13) eine Zugstange (23) aufweist, die mit dem Ausrückteil (39) bewegungsgekoppelt ist und dass die Druckhandhabe (18) in Achsverlängerung der Zugstange (23) angeordnet ist, wobei die Achse der Linearbewegung von Betätigungshandhabe (13), Zugstange (23) und Druckhandhabe (18) zusammenfällt,
- die Bewegungskopplung zwischen Zugstange (23) und Ausrückteil (39) bei einer Betätigung der Druckhandhabe (18) aufgehoben ist.

2. Schließvorrichtung (10) nach Anspruch 1, **dadurch gekennzeichnet, dass** der halteblockseitige Tubus (25) eine Schließausnehmung (31) für den Schließbart (30) des Schließzylinders (29) aufweist, in welche der Schließbart (30) die Linearbewegung der Betätigungshandhabe (13) blockierend einzugreifen in der Lage ist.

3. Schließvorrichtung (10) nach Anspruch 1, **dadurch gekennzeichnet, dass** das Ausrückteil (39) in Richtung der Betätigungshandhabe (13) relativbeweglich auf der Zugstange (23) gelagert ist.

4. Schließvorrichtung (10) nach Anspruch 1, **dadurch gekennzeichnet, dass** das Ausrückteil (39) ein Bestandteil der Druckhandhabe (18) ist.

5. Kühlraumtür mit einer Schließvorrichtung nach einem der Ansprüche 1 bis 4, **dadurch gekennzeichnet, dass** die Betätigungshandhabe (13) auf einer in Türöffnungsrichtung vorn liegenden Türaußenseite A angeordnet ist und die Druckhandhabe (18) auf einer Türinnenseite I angeordnet ist, wobei die Zugstange (23) das Türblatt (11) durchsetzt.

6. Kühlraumtür nach Anspruch 5, **dadurch gekennzeichnet, dass** die Falle (21) und das Schließblech (22) türinnenseitig angeordnet sind.

## Claims

1. Lock device (10) of a cold room door (11)
- having a latch (21),
- having a strike plate (22) in which the latch (21) engages,
- a release part (39), by means of which the latch (21) can be released from the strike plate (22),
- having an operating handle (13), by means of which the release part (39) can be controlled and that also serves as a door handle (13),
- having a holding block (17) in which the operating handle (13) is moveably mounted and that serves to arrange the operating handle (13) on a cold room door (11),
- having a lock cylinder (29) that arrests the operating handle (13), wherein
- the holding block (17) supports a tube and the operating handle (13) is also provided with a tube, wherein the two tubes (14, 25) engage in each other telescopically,
- the tubes (14, 25) engaging in each other form a guide bearing that stabilises the linear movement of the operating handle (13),
- the operating handle (13) is mounted in the holding block (17) such that it can only be moved in a linear manner and such that the operating handle (13) supports the lock cylinder (29),
- a push handle (18) is motion-coupled with the release part (39), wherein the push handle (18) acts on the release part (39) as an alternative to the operating handle (13), wherein the push handle (18) can only be moved in a linear manner,
**characterised in that**
- the operating handle (13) has a pull rod (23) that is motion-coupled with the release part (39) and **in that** the push handle (18) is arranged in the axial extension of the pull rod (23), wherein the axes of the linear movement of the operating handle (13), pull rod (23) and push handle (18) coincide,
- the motion coupling between the pull rod (23) and the release part (39) is cancelled when the push handle (18) is operated.

2. Lock device (10) according to claim 1, **characterised in that** the tube (25) on the holding block has a lock recess (31) for the lock bit (30) of the lock cylinder (29), in which the lock bit (30) can engage to block the linear movement of the operating handle (13).

3. Lock device (10) according to claim 1, **characterised in that** the release part (39) is mounted on the pull rod (23) such that it can be moved relative to it in the direction of the operating handle (13).

4. Lock device (10) according to claim 1, **characterised in that** the release part (39) is a component of the push handle (18).

5. Cool room door having a lock device according to one of claims 1 to 4, **characterised in that** the operating handle (13) is arranged on an outside A of the door located to the front in the opening direction of the door and the push handle (18) is arranged on a door inside I, wherein the pull rod (23) passes through the door leaf (11).

6. Cool room door according to claim 5, **characterised in that** the latch (21) and the strike plate (22) are arranged on the inside of the door.

## Revendications

1. Dispositif de fermeture (10) d'une porte de chambre froide (11)
- avec un pêne (21),
- avec une gâche (22) dans laquelle le pêne (21) s'insère,
- avec une pièce de désengagement (39) au moyen de laquelle le pêne (21) peut être désengagé de la gâche (22),
- avec une poignée d'actionnement (13) au moyen de laquelle la pièce de désengagement (39) peut être commandée et qui sert également de poignée de porte (13),
- avec un bloc de maintien (17) dans lequel la poignée d'actionnement (13) est maintenue de manière mobile et qui sert au placement de la poignée d'actionnement (13) sur une porte de chambre froide (11) et
- avec un barillet de serrure (29) qui bloque la poignée d'actionnement (13),
dans lequel
- le bloc de maintien (17) porte un tube et la poignée d'actionnement (13) est également dotée d'un tube, les deux tubes (14, 25) s'imbriquant l'un dans l'autre de façon télescopique,
- les tubes (14, 25) imbriqués l'un dans l'autre forment un palier de guidage qui stabilise le mouvement linéaire de la poignée d'actionnement (13),
- la poignée d'actionnement (13) est montée dans le bloc de maintien (17) uniquement de façon mobile linéairement et la poignée d'actionnement (13) porte le barillet de serrure (29) et
- une poignée de pression (18) est accouplée en mouvement avec la pièce de désengagement (39), laquelle poignée de pression (18) agit à la place de la poignée d'actionnement (13) sur la pièce de désengagement (39) et laquelle poignée de pression (18) est seulement mobile linéairement,
**caractérisé en ce que**
- la poignée d'actionnement (13) comporte une tige de traction (23) qui est accouplée en mouvement avec la pièce de désengagement (39) et que la poignée de pression (18) est dans le prolongement axial de la tige de traction (23), l'axe du déplacement linéaire de la poignée d'actionnement (13), de la tige de traction (23) et de la poignée de pression (18) coïncidant et
- l'accouplement en mouvement entre la tige de traction (23) et la pièce de désengagement (39) est supprimé lorsque la poignée de pression (18) est actionnée.

2. Dispositif de fermeture (10) selon la revendication 1, **caractérisé en ce que** le tube du côté du bloc de maintien (25) présente une cavité de fermeture (31) pour le panneton (30) du barillet de serrure (29) dans laquelle le panneton (30) est capable de s'insérer en bloquant le mouvement linéaire de la poignée d'actionnement (13).

3. Dispositif de fermeture (10) selon la revendication 1, **caractérisé en ce que** la pièce de désengagement (39) est montée sur la tige de traction (23) en mobilité relative dans la direction de la poignée d'actionnement (13).

4. Dispositif de fermeture (10) selon la revendication 1, **caractérisé en ce que** la pièce de désengagement (39) fait partie de la poignée de pression (18).

5. Porte de chambre froide avec un dispositif de fermeture selon une des revendications 1 à 4, **caractérisée en ce que** la poignée d'actionnement (13) est agencée sur une face extérieure de porte A située à l'avant dans la direction d'ouverture de la porte et la poignée de pression (18) est agencée sur une face intérieure de porte I, la tige de traction (23) traversant le panneau de porte (11).

6. Porte de chambre froide selon la revendication 5, **caractérisée en ce que** le pêne (21) et la gâche (22) sont disposés sur la face intérieure de la porte.
